# FASCICULE DE BREVET EUROPEEN

(11) **EP 0 493 997 B1**
(45) Date de publication et mention de la délivrance du brevet: **18.10.1995**
(21) Numéro de dépôt: 91403397.2
(22) Date de dépôt: 13.12.1991
(51) Int. Cl.: B05B 1/26, F24F 13/08

(54) **Déflecteur ou goulotte pour orienter et/ou canaliser un jet de produits**
Ablenker oder Rinne zum Orientieren und/oder zur Kanalisierung eines Produktstrahles
Deflector or trunking for orienting and/or channelling a jet of products

(30) Priorité: 21.12.1990 FR 9016372
(43) Date de publication de la demande: 08.07.1992
(73) Titulaire: LUCAS G. S.A., F-85130 La Verrie (FR)
(72) Inventeur: Retaillaud, Jean-Claude, F-85130 La Verrie (FR); Lucas, Gérard, F-85130 La Verrie (FR)
(74) Mandataire: Phélip, Bruno

(56) Documents cités:
- EP-A- 98 769
- CH-A- 239 895
- FR-A- 2 189 297
- US-A- 1 571 631
- US-A- 2 750 235
- US-A- 3 570 387
- US-A- 4 184 274
- US-A- 4 602 556

## Description

La présente invention concerne un déflecteur ou goulotte, pour orienter et/ou canaliser un jet de produits éventuellement propulsés par un système d'éjection.

Un déflecteur peut être constitué d'un simple écran incliné par rapport à la direction du jet de produits à guider ; cet écran étant bordé de flancs éventuellement convergents de l' amont vers l' aval.

La déviation du jet peut, lorsqu'elle est importante, être réalisée au moyen de plusieurs écrans juxtaposés bordés de flancs ; on peut ainsi réaliser un changement de direction du jet de produits, de l'ordre de 90°.

Dans certaines conditions, il est intéressant de pouvoir modifier l'angle de déviation du jet. Le déflecteur est alors constitué de plusieurs goulottes articulées entre elles de façon à pivoter selon un angle choisi par l'utilisateur. Un déflecteur de ce type est notamment décrit dans le document US-A-2 750 235.

Le réglage de l'angle de déviation est généralement effectué manuellement ; il nécessite une intervention de l'opérateur. Il est fréquent, par ailleurs, que ce réglage se modifie dans le temps, parfois très rapidement, si la pression des produits éjectés sur la bande dorsale du déflecteur est importante.

On conaît également par le document CH-A-239 895, un déflecteur muni de moyens qui permettent de régler à distance l'angle de déviation du jet. Ce déflecteur est constitué d'une bande dorsale monolithique qui se déplace entre des flancs latéraux fixes. Le réglage de la courbure de la bande dorsale est réalisé au moyen d'un vérin interposé entre le châssis et l'extrémité de cette bande.

D'une manière générale, les goulottes ou déflecteurs actuels sont peu pratiques et, par ailleurs, leur fabrication et assemblage grèvent le coût de revient d'une façon notable.

La présente invention a pour but de remédier à ces inconvénients. Elle propose un déflecteur dont la conception simplifie énormément sa fabrication et sa mise en forme.

Selon l'invention, le déflecteur, en forme d'arc, comporte une bande dorsale monolithique déformable munie de flancs latéraux constitués de plaques qui se chevauchent comme des écailles.

Selon une autre possibilité de l'invention, le déflecteur, en forme d'arc, comporte une bande dorsale monolithique, déformable munie de flancs latéraux, et des moyens qui permettent de déformer ladite bande dorsale pour faire varier la courbure de l'arc de ladite bande dorsale.

Selon une disposition préférentielle de l'invention, la bande dorsale et les flancs latéraux sont monobloc et font partie d'un même flan convenablement découpé et plié.

Toujours selon l'invention, les flancs latéraux sont légèrement convergents de l'amont vers l'aval et les plaques constituant ces flancs proviennent de découpes en forme de Té, ce qui procure aussi une grande souplesse à la bande dorsale ; les demi-branches supérieures du Té sont décalées l'une par rapport à l'autre d'une épaisseur correspondant sensiblement à l'épaisseur du flan, pour permettre la mise en biais des plaques les unes par rapport aux autres.

Selon une autre disposition de l'invention, les moyens permettant de modifier le rayon de courbure du déflecteur sont constitués, d'une part, d'au moins un bras ancré, à l'une de ses extrémités, sur la partie aval du déflecteur et articulé à l'autre extrémité, sur un bâti solidaire de l'embase support dudit déflecteur, et, d'autre part, d'au moins un vérin interposé entre ledit bras et ledit bâti ou embase support.

Toujours selon l'invention, la déformation du déflecteur s effectue entre des valeurs maxi et mini du rayon de courbure de l'arc au moyen de butées maxi et mini. Pour le rayon maximum, les butées sont constituées de chaînettes de liaison des écailles entre elles, lesquelles chaînettes interdisent le déboîtement desdites écailles les unes par rapport aux autres. Pour le rayon minimum, les butées consistent en des ergots rapportés sur les écailles ou obtenus directement par découpage ou emboutissage du flan.

L'invention sera encore détaillée à l'aide de la description suivante d'un mode de réalisation et des dessins annexés, donnés à titre indicatif, et dans lesquels :
- la figure 1 est une vue en perspective d'un déflecteur selon l'invention ;
- la figure 2 est une vue du flan prédécoupé servant à former le déflecteur ;
- la figure 3 est une vue de côté d'un autre mode de réalisation.

Tel que représenté figure 1, le déflecteur 1 est disposé à l'extrémité d'un système d'éjection de produits, représenté sous forme d'une conduite 2. Le déflecteur 1 comporte une embase 3 de section carrée ou rectangulaire, qui permet son assemblage sur la conduite d'arrivée 2.

Le déflecteur 1 comporte une bande dorsale 4 constituant un écran en forme d'arc continu, monobloc. Cette bande 4 est solidaire, à sa partie amont, de l'embase 3 et elle comporte, latéralement, des flancs 5 dont la partie amont est également fixée sur ladite embase 3. Le déflecteur 1 a donc une section en U.

Les flancs 5 sont constitués d'une plaque de base 51 solidaire de l'embase 3 et de plusieurs plaques 52 qui se chevauchent les unes les autres, en forme d'écailles, pour canaliser et guider sans obstacles le jet de produits. L'extrémité aval des flancs 5 est constituée d'une plaque 53 de dimensions sensiblement supérieures aux plaques 52, conformées avec une extrémité arrondie.

Les plaques 52 ont une forme sensiblement rectangulaire ou trapézoïdale. On remarque que la hauteur des flancs 5 diminue de l'amont vers l'aval, de sorte que les dimensions des plaques 52 évoluent de l'amont vers l'aval. La largeur des plaques 52 est comprise entre la moitié et le tiers de la hauteur du flanc 5 à la partie amont.

Le rayon de courbure de l'arc formé par la bande dorsale 4 est variable et réglable à volonté par simple déformation de cette dorsale, à partir de son extrémité aval et en particulier, tel que représenté figure 1, à partir des flancs d'extrémités 53.

Ces moyens de réglage de l'arc de courbure du déflecteur sont constitués, dans le cas de la figure 1, du bras 6 en forme d'étrier dont l'une des extrémités, l'extrémité 7, est fixée sur les plaques 53 des flancs 5 au moyen d'axes 8. L'autre extrémité des bras 6 est articulée sur un bâti 9 qui est solidaire de l'embase 3 du déflecteur. Ce bâti 9 est constitué de deux flasques fixés sur l'embase 3, de part et d'autre des flancs 5. Un axe d'articulation 10 est interposé entre chaque flasque du bâti 9 et les bras 6 de l'étrier.

Un vérin 11 est interposé entre l'embase 3 et les bras 6. Ce vérin 11 est articulé sur une chape 12 solidaire de l'embase 3 et une chape 13 solidaire de la branche 14 qui relie les extrémités des deux bras 6 au-delà des axes d'articulation 10 du bâti 9.

Les articulations 8 et 10 ont une position, dans l'espace, qui est choisie pour permettre une déformation convenable de la dorsale 4 c'est-à-dire une déformation qui lui permet de conserver une forme qui s'apparente sensiblement à un arc de cercle ou d'ellipse.

On peut éventuellement prévoir plusieurs étriers et vérins pour obtenir la courbure de la dorsale 4.

On a représenté, figure 2, le flan unique qui permet la réalisation d'un déflecteur monolithique constitué de sa dorsale 4 et des flancs 5. Ce flan est découpé dans une tôle en métal par exemple et dont la longueur est choisie en fonction des besoins de l'éjection, de la précision du jet et de la distance ou longueur du jet souhaitées. Les bordures 41 de cette dorsale sont convergentes de l'amont vers l'aval. Les flancs 5 sont constitués d'une première plaque 51 suivie de plusieurs plaques 52, au nombre de 6 sur la figure et, à l'extrémité aval, d'une plaque 53. Ces différentes plaques sont séparées par des découpes 15 en forme de Té dont la branche principale 151 est sensiblement perpendiculaire aux bordures 41 de la dorsale 4. Les demi-branches 152 et 153 constituant le chapeau du Té 15 se situent sensiblement sur les bordures 41 de la dorsale 4 ; en fait, ces branches 152 et 153 sont légèrement décalées en parallèle l'une par rapport à l'autre d'une distance qui correspond sensiblement à l'épaisseur du flan pour permettre l'inclinaison et la mise en biais des plaques 52 les unes par rapport aux autres, de façon qu'elles se chevauchent lors de la mise en volume du flan. On remarque que la demi-branche 152 est positionnée à l'intérieur de la dorsale, par rapport à la bordure 41 alors que la demi-branche 153 est positionnée à l'extérieur de la bande dorsale 4 par rapport à cette même bordure 41.

Les plaques 52 sont liées à la bande dorsale 4 et sont pliées sensiblement à l'équerre selon une ligne 412 qui forme un angle très petit avec la bordure 41 de façon à orienter les plaques 52 pour qu'elles puissent se chevaucher les unes par rapport aux autres lors de la mise en forme du déflecteur.

La première plaque 51 est pliée par rapport à la dorsale 4 autour d'une ligne 411 qui correspond à la bordure 41. Cette première plaque 51 a une forme polygonale ; son arête d'extrémité 511 peut recevoir une plaque avant, fixée par soudure, non apparente sur les figures.

La plaque d'extrémité 53 est pliée par rapport à la bande dorsale 4 autour d'une ligne 413 qui correspond à la bordure 41 de ladite dorsale.

La largeur D1 des découpes en forme de Té 15 correspond sensiblement aux trois quarts de la largeur D2 des plaques 52, de façon à conserver une grande souplesse de la bande dorsale 4, pour le pliage.

On remarque que ces plaques 52 ont une forme sensiblement rectangulaire ou trapézoïdale, et que leur surface est décroissante de l'amont vers l'aval.

La plaque d'extrémité 53 s'étend en longueur, sur une distance qui correspond sensiblement à la largeur de deux ou trois plaques 52. On remarque que cette plaque d'extrémité 53 comprend une arête 531 en forme d'arc de cercle destinée à être soudée à la bordure 41 de la bande dorsale 4 de façon à cintrer l'extrémité de cette dernière L'extrémité 532 de la plaque 53 est conformée en arrondi.

On a également fait figurer, sur les plaques d'extrémités 53, l'emplacement de l'axe d'articulation 8 des bras 7.

Des moyens permettent de limiter la déformation angulaire du déflecteur entre une valeur maxi et une valeur mini. Ces moyens permettent également de guider les plaques ou écailles les unes par rapport aux autres. Ils sont constitués de lumières et de butées en forme de doigts.

Les premières plaques 51 comportent une butée, les plaques 52 comportent à la fois une butée et une lumière, et les dernières plaques aval 53 comportent chacune une lumière qui coopère avec le doigt de la plaque adjacente amont 52.

Les doigts peuvent être constitués de boulons ou rivets dont la tête sert de guide à la plaque munie de la lumière correspondante, c'est-à-dire que ces boulons ou rivets réalisent un assemblage des plaques les unes par rapport aux autres avec un degré de liberté de façon qu'elles glissent les unes sur les autres.

On a représenté figure 3, vu de côté un autre déflecteur muni de moyens qui limitent sa déformation maximale et minimale. Ces moyens sont constitués de butées qui sont des butées maximales 16 et des butées minimales 17.

Les butées maximales 16 consistent en des chaînettes qui relient les plaques 51, 52 et 53 entre elles de façon à limiter à une valeur maxi le rayon de l'arc de la bande dorsale 4.

Les butées minimales 17 consistent en des ergots rapportés sur les plaques 51, 52, 53 ; ces ergots peuvent également être découpés dans le flan constituant le déflecteur.

Toujours sur cette figure 3, on a représenté un autre mode de réalisation des moyens de réglage du rayon de l'arc de la bande dorsale 4. Les moyens sont pratiquement identiques à ceux représentés figure 1 ; leur disposition est différente. Le vérin 11 est articulé sur les bras 6 entre leurs extrémités, c'est-à-dire entre les articulations 8 et 10. L'articulation 10 des bras 6 sur le bâti 9 est disposée plus en arrière du déflecteur, du fait de l'inclinaison du bâti 9. Le vérin 11 est articulé sur le bâti 9.

Lorsque la goulotte est mise en forme, c'est-à-dire lorsque les flancs 5 sont positionnés à l'équerre, on peut insérer dans les branches 152 et 153 des découpes en forme de Té 15, un mastic souple d'étanchéité du genre silicone, qui obture les découpes en question de façon à éviter le passage de poussière ou autre dans cette zone du déflecteur.

Les signes de référence insérés après les caractéristiques techniques mentionnées dans les revendications ont pour seul but de faciliter la compréhension de ces dernières et n'en limitent aucunement la portée.

## Revendications

1. Déflecteur ou goulotte, en forme d'arc, pour canaliser ou orienter un jet de produits, comportant une bande dorsale monolithique déformable munie de flancs latéraux (5) constitués de plaques (51, 52, 53) qui se chevauchent comme des écailles.

2. Déflecteur ou goulotte, en forme d'arc, destiné à canaliser ou orienter un jet de produits, comportant:
- une bande dorsale monolithique (4), déformable, munie de flancs latéraux (5),
- des moyens qui permettent de déformer ladite bande dorsale (4) pour faire varier la courbure de l'arc correspondant.

3. Déflecteur selon la revendication 2, caractérisé en ce qu'il comporte des flancs (5) constitués de plaques (51, 52, 53) qui se chevauchent comme des écailles.

4. Déflecteur selon la revendication 1, caractérisé en ce qu'il comporte des moyens permettant de faire varier la courbure de l'arc de la bande dorsale (4).

5. Déflecteur selon l'une des revendications 3 ou 4, caractérisé en ce qu'il comporte une bande dorsale (4) et des flancs (5) monobloc, prédécoupés dans un même flan de tôle.

6. Déflecteur selon la revendication 5, caractérisé en ce qu'il est constitué d'un flan comportant des découpes en forme de Té (15) délimitant les plaques (51, 52 et 53) constituant les flancs (5).

7. Déflecteur selon la revendication 6, caractérisé en ce que la branche supérieure du Té s'étend sur une distance qui correspond sensiblement aux trois quarts de la largeur des plaques (52) de façon à conserver une grande souplesse au niveau de la bande dorsale (4).

8. Déflecteur selon l'une quelconque des revendications 6 ou 7, caractérisé en ce qu'il comporte dans le flan prédécoupé, des découpes en forme de Té (15) dont les demi-branches supérieures (151 et 153) sont légèrement décalées en parallèle l'une par rapport à l'autre d'une distance qui correspond sensiblement à l'épaisseur dudit flan, pour permettre la mise en biais des plaques constituant les flancs (5).

9. Déflecteur selon l'une quelconque des revendications 1 à 8, caractérisé en ce qu'il comporte des moyens permettant de faire varier la courbure de l'arc de la bande dorsale (4), constitués, d'une part, de bras (6) ancrés sur la partie aval du déflecteur et articulés sur un bâti (9) solidaire de l'embase (3) dudit déflecteur et, d'autre part, d'au moins un vérin (11) interposé entre lesdits bras (6) et ladite embase (3) ou bâti (9).

10. Déflecteur selon l'une quelconque des revendications 1 à 9, caractérisé en ce qu'il comporte des moyens de limitation de la déformation de la bande dorsale (4) du déflecteur, entre une valeur maximale et une valeur minimale.

11. Déflecteur selon la revendication 10, caractérisé en ce qu'il comporte des lumières et des butées en forme de doigts aménagés sur les flancs (5) pour limiter la déformation de la dorsale (4) et guider les plaques les unes par rapport aux autres.

12. Déflecteur selon la revendication 10, caractérisé en ce qu'il comporte d'une parti des butées maximales (16) constituées de chaînettes reliant les plaques adjacentes (51, 52, 53) de façon à limiter le rayon de courbure maximal du déflecteur et à éviter le déboîtement des plaques constituant les flancs (5), et, d' autre part, des butées minimales (17) constituées d' ergots rapportés ou conformés sur les plaques (51, 52, 53) constituant les flancs (5), pour limiter le rayon de courbure à une valeur minimale.

## Claims

1. A deflector or trunking, in the form of an arc, for orienting or channelling a jet of products, containing a single-piece and ductile back strip fitted with side flanks (5) made of plates (51, 52, 53) overlapping like scales.

2. A deflector or trunking, in the form of an arc, designed for channelling or orienting a jet of products, containing :
- a single-piece back strip (4), ductile, fitted with side flanks (5),
- means enabling to deform the said back strip (4) to adjust the bending angle of the corresponding arc.

3. A deflector according to claim 2, characterised in that it contains flanks (5) made of plates (51, 52, 53) overlapping like scales.

4. A deflector according to claim 1, characterised in that it contains means enabling to adjust the bending angle of the arc of the back strip (4).

5. A deflector according to one of the claims 3 or 4, characterised in that it contains a back strip (4) and single-piece flanks (5), pre-cut out of the same sheet flank.

6. A deflector according to claim 5, characterised in that it is made of a flank containing T-shaped cuts (15) delineating the plates (51, 52 and 53) making up the flanks (5).

7. A deflector according to claim 6, characterised in that the upper branch of the T extends over a distance corresponding more or less to three-quarters of the width of the plates (52) in order to maintain a significant suppleness at the level of the back strip (4).

8. A deflector according to any of the claims 6 or 7, characterised in that it contains in the pre-cut flank, T-shaped cuts (15) whose upper semi-branches (151 and 153) are slightly offset in parallel to one another by a distance which corresponds more or less to the thickness of the said flank, in order to enable the tilting of the plates making up the flanks (5).

9. A deflector according to any of the claims 1 to 8, characterised in that it contains means enabling to adjust the bending angle of the arc of the back strip (4), made up on the one hand of arms (6) anchored onto the downstream section of the deflector and articulated on a frame (9) connected rigidly to the skid (3) of the said deflector and, on the other, of at least one jack (11) interposed between the said arms (6) and the said skid (3) or frame (9).

10. A deflector according to any of the claims 1 to 9, characterised in that it contains limiting means for the deformation of the back strip (4) of the deflector, between a maximum value and a minimum value.

11. A deflector according to claim 10, characterised in that it contains slots and stops in the shape of fingers arranged on the flanks (5) in order to limit the deformation of the back strip (4) and to guide the plates with respect to one another

12. A deflector according to claim 10, characterised in that it contains, on the one hand, maximum stops (16) made up of little chains binding the adjoining plates (51, 52, 53) in order to limit the maximum bending radius of the deflector and to prevent the plates making the flanks (5) from coming apart and, on the other, minimum stops (17) made of nibs added to or formed on the plates (51, 52, 53) making up the flanks (5) in order to limit the bending radius to a minimum value.

## Patentansprüche

1. Ablenker oder Rinne in Bogenform zum Kanalisieren oder Ausrichten eines Produktstroms mit einem einstückigen, verformbaren Rückenband mit Seitenflanschen (5), die aus Platten (51,52,53) bestehen, die sich schuppenförmig überlappen.

2. Ablenker oder Rinne in Bogenform zum Kanalisieren oder Ausrichten eines Produktstroms mit
- einem einstückigen, verformbaren Rückenband (4) mit Seitenflanschen (5), und mit
- Mitteln zum Verformen des Rückenbandes (4) derart, daß die Bogenform abgeändert werden kann.

3. Ablenker nach Patentanspruch 2,
**dadurch gekennzeichnet,**
daß er Flansche (5) aufweist, die aus Platten (51,52,53) bestehen, die sich schuppenförmig überlappen.

4. Ablenker nach Anspruch 1,
**dadurch gekennzeichnet,**
daß Mittel vorgesehen sind, um die Krümmung des Bogens des Rückenbandes (4) zu verändern.

5. Ablenker nach Patentanspruch 3 oder 4,
**dadurch gekennzeichnet,**
daß ein Rückenband (4) mit einstückigen Flanschen (5) vorgesehen ist die in denselben Blechzuschnitt eingeschnitten sind.

6. Ablenker nach Anspruch 5,
**dadurch gekennzeichnet,**
daß ein Zuschnitt vorgesehen ist, der Einschnitte (15) in Form eines T aufweist, die Platten (51,52 und 53) begrenzen, die die Flansche (5) ausbilden.

7. Ablenker nach Anspruch 6,
**dadurch gekennzeichnet,**
daß der obere Querstrich des T sich über einen Abstand erstreckt, der im wesentlichen drei Viertel der Breite der Platten (52) entspricht derart, daß das Rückenband (4) sehr biegsam ist.

8. Ablenker nach Patentanspruch 6 oder 7,
**dadurch gekennzeichnet,**
daß im Zuschnitt Einschnitte (15) in Form eines T vorgesehen sind, bei dem die beiden oberen teilquerstriche (151 und 153) geringfügig parallel zueinander versetzt sind, und zwar um einen Abstand, der im wesentlichen der Dicke des Zuschnitts entspricht, so daß die die Flansche (5) ausbildenden Platten schräg gestellt werden können.

9. Ablenker nach einem der Patentansprüche 1 - 8,
**dadurch gekennzeichnet,**
daß Mittel vorgesehen sind, um die Krümmung des Bogens das Rückenbandes (4) abzuändern, die einerseits aus Armen (6) bestehen, die an einem stromab vorgesehenen Teil des Ablenkers verankert sind und die an ein Gehäuse (9) angelenkt sind, das mit der Basis (3) des Ablenkers fest verbunden ist, sowie andererseits aus mindestens einer Kolben-Zylinder-Einheit (11), die zwischen den Armen (6) und der Basis (3) oder dem Gehäuse (9) vorgesehen ist.

10. Ablenker nach einem der Patentansprüche 1 - 9,
**dadurch gekennzeichnet,**
daß Mittel zum Begrenzen der Verformung des Rückenbandes (4) des Ablenkers vorgesehen sind, und zwar zwischen einem maximalen und einem minimalen Wert.

11. Ablenker nach Patentanspruch 10,
**dadurch gekennzeichnet,**
daß er Öffnungen oder Langlöcher sowie Anschläge in Form von Fingern aufweist, die in den Flanschen (5) vorgesehen sind, um die Verformung des Rückenbandes (4) zu begrenzen, und um die Platten aneinander zu führen.

12. Ablenker nach Patentanspruch 10,
**dadurch gekennzeichnet,**
daß er einerseits Maximalanschläge (16) aufweist, die aus kleinen Ketten bestehen, die die einander benachbarten Platten (51,52,53) miteinander verbinden derart, daß der maximale Krümmungsradius des Ablenkers begrenzt wird und daß ein aus den Fugen gehen der Platten vermieden wird, die die Flansche (5) ausbilden, und daß andererseits Minimalanschläge (17) vorgesehen sind, die aus Vorsprüngen bestehen, die an bzw. in den Platten (51,52,53) vorgesehen sind, die die Flansche (5) ausbilden, um den Krümmungsradius auf einen Mindestwert zu beschränken.
